# EUROPÄISCHE PATENTANMELDUNG

(11) **EP 1 798 347 A2**
(43) Veröffentlichungstag der Anmeldung: **20.06.2007**
(21) Anmeldenummer: 06025931.4
(22) Anmeldetag: 14.12.2006
(51) Int. Cl.: E03B 9/08

(54) **Hydrant für den Anschluss an ein Wasserversorgungsnetz**

(30) Priorität: 14.12.2005 DE 102005060233
(71) Anmelder: gwa-armaturen GmbH, 38871 Ilsenburg (DE)
(72) Erfinder: Brand, Siegfried, 38110 Braunschweig (DE)
(74) Vertreter: Einsel, Martin

(57) **Zusammenfassung**

Ein Hydrant dient für den Anschluss an ein Wasserversorgungsnetz. Er besitzt eine Leitung zur Abzapfung von Wasser aus dem Wasserversorgungsnetz, ein Ventil in dieser Leitung mit einer Durchgangsbohrung und einen in einem Ventilgehäuse des Ventils drehbaren Ventilkörper, wobei die Drehung des Ventilkörpers über eine Spindel betätigbar ist. Der Hydrant zeichnet sich dadurch aus, dass eine Steuerscheibe vorgesehen ist, dle eine Entleerung der Räume des Ventilgehäuses ermöglicht.

## Beschreibung

Die Erfindung betrifft einen Hydranten für den Anschluss an ein Wasserversorgungsnetz, mit einer Leitung zur Abzapfung von Wasser aus dem Wasserversorgungsnetz, mit einem Kugelhahn in dieser Leitung mit einer Durchgangsbohrung, mit einem in einem Kugelhahngehäuse des Kugelhahns drehbaren Kugelhahnkörper, wobei die Drehung des Kugelhahnkörpers über eine Spindel betätigbar ist.

Aus der DE 198 57 434 B4 ist ein Ventil mit einem in einem Ventilgehäuse drehbaren kugelförmigen Ventilkörper bekannt, der wenigstens eine Durchgangsbohrung aufweist, die in einer entsprechenden Verdrehlage des Ventilkörpers in eine Flucht mit entsprechenden Durchflussöffnungen im Ventilgehäuse bringbar ist und in einer anderen Verdrehlage des Ventilkörpers in einen ansonsten abgedichteten Ventilraum mündet, der durch wenigstens eine Dichtung im Bereich der Durchflussöffnungen gegenüber diesen abgedichtet ist. Insbesondere soll dieses Kugelventil in einem Hydranten für den Anschluss an ein Wasserversorgungsnetz eingesetzt werden.

Derartige Hydranten sind erforderlich, um beispielsweise Löschwasser für die Feuerwehr aus dem Trinkwassernetz abzapfen zu können. Das Ventil ist in der Regel über eine Spindel betätigbar, die mit einer entsprechenden Schlüsselstange gedreht werden kann. Die Hydranten sind in der Regel ungenutzt und werden nur in Ausnahmefällen verwendet. Da diese Ausnahmefälle sehr häufig Notfälle sind, ist ein zuverlässiges Funktionieren der Hydranten in diesen seltenen Ausnahmefällen aber ebenfalls zwingend erforderlich.

Es besteht gleichwohl ein ständiges, praktisches Problem darin, dass Restwasser in abgeschlossenen Räumen der verwendeten Ventile. Kugelhähne, Schieber oder Klappen oder anderen Toträumen verbleibt und einen Nährplatz für Keime und Bakterien bildet. Diese können dann gegebenenfalls in das Trinkwassernetz gelangen.

Bei Kugelventilen beziehungsweise Kugelhähnen befindet sich ein solcher gefährdeter Ventilraum zwischen den Dichtungsscheiben der Ventilkugel, in den die Durchgangsbohrung der Ventilkugel in der geschlossenen Stellung des Ventils mündet. Auch wenn dieser Raum grundsätzlich über die Dichtungsscheiben gegenüber der Umgebung, den Durchgangsöffnungen und dem Ventilgehäuse abgedichtet ist, besteht die Gefahr, dass Keime, Bakterien und andere Verschmutzungen in das Trinkwassemetz gelangen. Insbesondere bei Versagen der dem von außen zugänglichen Anschlussstutzen abgewandten Dichtung kann das Restwasser ohne weiteres in das Trinkwasser gelangen.

Die DE 198 57 434 B4 schlägt vor, auf dem Außenumfang der Kugel Ausnehmungen vorzusehen, die bei einer entsprechenden Verdrehung des Ventilkörpers mit Entleerungsbohrungen zusammenwirken. Diese Entleerungsbohrungen sind durch das Ventilgehäuse geführt. Auf diese Weise kann der zu entleerende Raum mit der äußeren Umgebung in Verbindung gesetzt werden und so eine Restentleerung herbeigeführt werden. Diese Konzeption ist allerdings recht kompliziert und aufwendig.

Die Entleerung des Restwassers aus der Armatur erfolgt bei der DE 198 57 434 B4 drucklos beziehungsweise mit atmosphärischem Druck. Die erforderliche Zeit für die Durchführung des Entleerungsvorgangs bis zur vollständigen Entleerung der Armatur von Restwasser ist abhängig von der Betätigung durch den Bediener, sie hängt nämlich von der Drehzahl der Betätigung durch den Bediener ab. Auf Grund des Entleerungsvolumens der entsprechenden Räume ist die erforderliche Leerungszeit im Regelfall größer als die durch die Betätigungsgeschwindigkeit erzielbare Zeit. Der Bediener kann also eine vollständige Entleerung ohne ein Innehalten des Dreh- beziehungsweise Schließvorgangs in der richtigen Position nicht erzielen. Um den Entleerungsvorgang zu optimieren müsste der Bediener die Armatur recht gut kennen und entsprechend dieser Besonderheiten handeln. Diese Anforderungen werden durch einen durchschnittlichen Bediener aber nicht erfüllt.

Ein weiteres Problem entsteht bei einer drucklosen Entleerung, wie sie in der DE 198 57 434 B4 vorgeschlagen wird, dadurch, dass Hydranten sehr häufig auch unter Wasser stehen, beispielsweise in Grundwasser oder in Brackwasser oder aber auch in langsam abfließenden Oberflächenwasser. Tritt ein solcher Umstand ein, der natürlich weder auszuschließen noch kontrollierbar ist, führt eine Entleerungseinrichtung dazu, dass kontaminiertes Wasser oder jedenfalls nicht Trinkwasser in die Armatur eingetragen wird. Statt des Entleerungsvorganges geschieht genau das Gegenteil; für die Hygiene ist dies höchst bedenklich.

Aufgabe der Erfindung ist es daher, einen Hydranten vorzuschlagen, der mit einer wenig aufwendigen und gleichwohl zuverlässigen Lösung zu einer Entleerung des Raumes um den Kugelhahnkörper herum auskommt.

Diese Aufgabe wird bei einem gattungsgemäßen Hydranten dadurch gelöst, dass ein Mechanismus vorgesehen ist, der eine Druckbeaufschlagung des Restwassers ermöglicht.

Besonders bevorzugt ist es, wenn dieser Mechanismus mit der vorhandenen Spindel betätigbar ist, sodass möglichst wenige zusätzliche Bauteile erforderlich werden.

Darüber hinaus ist es bevorzugt, wenn der Mechanismus ein Zylinder-/Kolbenmechanismus ist, der eine Druckentwässerung der Armatur des erfindungsgemäßen Hydranten vornimmt.

Die erfindungsgemäß mögliche Druckentwässerung führt zunächst dazu, dass die Entleerungszeit des Restwassers auf ein Maß verkürzt wird, welche durch ein handbetätigtes Drehen oder sonstigen Vorgehen nicht erreichbar ist. Die komplette Entleerung des Restwassers kann auf diese Weise bedienerunabhängig sichergestellt werden, was auch die Kenntnisse des Bedieners hinsichtlich der Armatur auf ein geringeres Maß herabsetzt.

Anders als bei der drucklosen Entleerung, wie in der DE 198 57 434 B4 wird jetzt eine Drudcentwässerung mit der erfindungsgemäßen Armatur vorgenommen. Diese presst das Wasser mit einem Überdruck von mehr als einem Bar, also mit einem Überdruck von mehr als 10 m Wassersäule oder 1000 hPa aus der Armatur und somit auch gegen einen statischen Druck von Außen anstehenden Flüssigkeiten in entsprechender Höhe. Die Druckentwässerung verhindert also zugleich ein Eindringen von kontaminiertem oder anderem nicht gewünschtem Wasser in die Armatur. Zu berücksichtigen ist ja, dass eine Grundwasserhöhe oder selbst Oberflutungshöhe dieser Größenordnung (mehr als 10 m) in dem Bereich, in dem ein Hydrant betätigt werden muss, nicht zu erwarten und praktisch ausgeschlossen sind.

Eine besonders bevorzugte Möglichkeit, die Leistungsfähigkeit der erfindungsgemäßen Hydranten zu verbessern besteht darin, eine Steuerscheibe vorzusehen, die die Entleerung der Räume des Kugelhahngehäuses unterstützt.

Durch das Vorsehen einer separaten Steuerscheibe wird es möglich, die für die Wasserdurchleitung einerseits und für die Abdichtung andererseits verantwortliche Kugel des Kugelhahns von der Entleerung der Räume von Restwasser zu entlasten. Werden nämlich auf der Kugelaußenfläche entsprechende Ausnehmungen oder konstruktive Veränderungen getroffen, so wird dadurch die angestrebte perfekt runde Außenkontur der Kugel gestört. Zu bedenken ist dabei, dass die Abdichtung gegen die Dichtungsflächen auf perfekten sphärischen Flächen beruht, also auf der Abdichtung einer Kugelaußenfläche ohne Durchbrechung gegen eine Kugelinnenfläche in der Dichtung, ebenfalls ohne Ausnehmung. Sind nun wie im Stand der Technik solche Ausnehmungen vorhanden, so bilden diese selbst schon eine wenn auch nicht all zu intensive Durchbrechung dieses Dichtungscharakters und damit eine Schwächung der Abdichtung.

Dies kann durch das Vorsehen der separaten Steuerscheibe vollkommen behoben werden. Diese wiederum übernimmt durch entsprechende Ausnehmungen und Durchbohrungen die Entleerungsaufgaben, was darüber hinaus auf Grund der rein flächigen beziehungsweise zylindrischen Struktur einer solchen Steuerscheibe problemlos ist.

Mit einer derartigen Lösung wird eine Entleerung sowohl des Kugelraumes als auch einer Steigleitung möglich. Diese Entleerung erfolgt ohne Überschneidungsbereiche mit der Durchgangsbohrung.

Die Steuerung dieses Entleerungsvorgangs findet durch separate Funktionsteile statt, einerseits durch die Durchbohrung der Kugel des Kugelhahns mit einer Kugelausnehmung, andererseits durch eine PTFE-Ausnehmung, die nicht an der Kugel, sondern an der separaten Steuerscheibe vorgesehen ist.

Ein einfacherer Aufbau als im Stand der Technik führt dazu, dass die Kosten deutlich reduziert werden können und dass die Konzeption auch sehr unanfällig gegenüber Störungen ist.

Die Kugel kann außerdem kleiner als im Stand der Technik ausgeführt werden, da ihre Oberflächenstruktur weniger komplex sein muss. Dies führt zu einer geringeren Baugröße und damit auch zu einer geringeren Gesamtgröße, mithin zu kleinerem Platzbedarf und geringeren Kosten.

Als weiterer Effekt ist noch festzuhalten, dass auch das Betätigungs- und Losbrechmoment der Kugel deutlich reduziert ist.

In einer bevorzugten Ausführungsform der Erfindung ist speziell eine weitere Verbesserung für sogenannte Unterflurhydranten vorgesehen. Diese besteht darin, dass zur Unterstützung des Entleerungsvorganges noch eine druckluft-unterstützte Entwässerung vorgesehen ist. Dadurch kann insbesondere jenen Fällen entgegengewirkt werden, bei denen die Armatur des Hydranten sich im Grundwasserbereich befindet. Dann nämlich müsste eine Entleerung des Kugelraumes oder der Steigleitung gegen den Wasserdruck des Grundwassers erfolgen, was erschwert ist oder im Extremfall sogar die Gefahr birgt, dass das Grundwasser von Außen in diese Bereiche eindringen könnte.

Für eine derartige druckluftunterstützte Entwässerung bietet es sich erfindungsgemäß an, atmosphärische Luft zu benutzen und anzusaugen und das ohnehin vorhandene Getriebe gleich über eine Pleuelstange so auszunutzen, dass ein Zylinder in einem Kolben läuft. Dadurch kann eine Vorverdichtung eines Luftvolumens erfolgen und mittels dieses unter Druck stehenden Luftvolumens eine Restentleerung des noch in den Räumen befindlichen Wassers vorgenommen werden, in dem dieses herausgedrückt wird.

Bevorzugt wird dabei vorgesehen, dass die verwendete Steigleitung zum Ansaugen der Luft zusätzlich durch ein Schwimmerventil im Ausgang gegen eindringendes Grundwasser geschützt werden kann, wenn dieses so hoch steigt, dass es bis in den Bereich der Straßenkappe gelangt. Auf diese Weise kann verhindert werden, dass etwa bei Überschwemmungen eine Gefahr für das Trinkwasser durch Eindringen von Keimen entstehen kann. Auch das Eindringen bei lediglich schwankendem Grundwasserspiegel wird somit verhindert und somit das Risiko der Verunreinigung der Armatur vermindert.

Im Folgenden werden drei Ausführungsbeispiele der Erfindung anhand der beigefügten Zeichnungen näher beschrieben. Es zeigen:
- **Figur 1**: eine Seitenansicht einer ersten Ausführungsform eines erfindungsgemäßen Hydranten;
- **Figur 2**: eine Seitenansicht auf die Ausführungsform aus Figur 1, gedreht um 94°;
- **Figur 3**: eine vergrößerte Darstellung einer verwendeten Steuerscheibe;
- **Figur 4**: die Steuerscheibe aus Figur 3 in Seitenansicht;
- **Figur 5**: eine vergrößerte Darstellung des Ventilbereichs der Ausführungsform des Hydranten aus der Figur 1;
- **Figur 6**: eine Seitenansicht entsprechend Figur 5, gedreht um 94°;
- **Figur 7**: eine Seitenansicht entsprechend Figur 6, gedreht um weitere 90°;
- **Figur 8**: eine Schnittansicht aus der Figur 6;
- **Figur 9**: eine Schnittansicht gesehen gegen die Linie S-S aus Figur 8; der Verdeutlichung halber nochmals neben den Figuren 6 und 8 dargestellt;
- **Figur 10**: eine vergrößerte Darstellung der Ansicht aus Figur 9, jedoch mit anderer Stellung des Kugelventils;
- **Figur 11**: eine vergrößerte Darstellung der Figur 9;
- **Figur 12**: eine vergrößerte und teilweise geschnittene Wiedergabe der Figur 5;
- **Figur 13**: eine teilweise geschnittene Darstellung der Figur 6, gesehen gegen die Linie F-F aus Figur 12;
- **Figur 14**: eine Darstellung ähnlich Figur 12, jedoch in geänderter Stellung des Kugelventils;
- **Figur 15**: eine ähnliche Darstellung wie in Figur 13, gesehen gegen die Linie F-F in Figur 14;
- **Figur 16**: einen anderen Schnitt durch die Figur 12 mit anderer Stellung des Kugelventils;
- **Figur 17**: eine verkleinerte Darstellung ähnlich der Figur 14 mit geänderter Darstellung des Kugelventils;
- **Figur 18**: eine Darstellung ähnlich Figur 15 mit geänderter Stellung des Kugelventils;
- **Figur 19**: eine vergrößerte Darstellung ähnlich Figur 18;
- **Figur 20**: eine ähnliche Darstellung wie in Figur 16 mit leicht geänderter Stellung des Kugelventils;
- **Figur 21**: eine ähnliche Darstellung wie in Figur 17, mit leicht geänderter Darstellung des Kugelventils;
- **Figur 22**: eine Darstellung ähnlich wie in Figur 18, mit leicht geänderter Stellung des Kugelventils;
- **Figur 23**: eine teilweise geschnittene Darstellung ähnlich Figur 6;
- **Figur 24**: eine Darstellung ähnlich Figur 7;
- **Figur 25**: eine Darstellung ähnlich Figur 21, nicht im Schnitt, jedoch mit Herausstellung bestimmter Elemente
- **Figur 26**: eine Darstellung ähnlich Figur 23, unter Weglassung der Spindel und weiterer Elemente;
- **Figur 27**: eine Darstellung ähnlich Figur 8;
- **Figur 28**: eine Darstellung des Ventilgehäuses im Schnitt;
- **Figur 29**: eine teilweise geschnittene und vergrößerte Darstellung ähnlich Figur 27;
- **Figur 30**: eine Darstellung ähnlich Figur 29, jedoch im eingebauten Zustand;
- **Figur 31**: eine vergrößerte Darstellung der Einzelheit Z;
- **Figur 32**: eine perspektivische Ansicht einer Ausführungsform einer Steuerscheibe;
- **Figur 33**: eine Draufsicht auf die Ausführungsform aus Figur 32;
- **Figur 34**: eine Ansicht der Ausführungsform aus den Figuren 32 und 33 von der Seite;
- **Figur 35**: eine Seitenansicht ähnlich Figur 1 in einer zweiten Ausführungsform der Erfindung;
- **Figur 36**: eine Seitenansicht ähnlich Figur 2 der Ausführungsform aus Figur 35;
- **Figur 37**: eine Seitenansicht der Ausführungsform aus den Figuren 35 und 36, gesehen von der Figur 35 gegenüberliegenden Seite;
- **Figur 38**: eine vergrößerte Darstellung des Bereichs der Steuerscheibe in der zweiten Ausführungsform aus den Figuren 35 bis 37;
- **Figur 39**: die Darstellung aus Figur 36 im teilweise aufgeschnittenem Zusland;
- **Figur 40**: die Darstellung aus Figur 38 in teilweise aufgeschnittenem Zustand;
- **Figur 41**: einen vergrößerten Ausschnitt aus der Figur 39;
- **Figur 42**: der Ausschnitt aus Figur 41 in einer anderen Betriebsstellung,

- **Figur 43**: eine schematische Seitenansicht einer dritten Ausführungsform;
- **Figur 44**: eine Ansicht der Ausführungsform aus Figur 43, wir sehen von der in der Figur 43 rechten Seite;
- **Figur 45**: eine Draufsicht auf einen Schnitt aus Figur 43;
- **Figur 46**: eine vergrößerte Darstellung einer Einzelheit aus Figur 43; und
- **Figur 47**: eine vergrößerte Darstellung einer weiteren Einzelheit aus Figur 45.

In den **Figuren 1 bis 34** ist eine erste Ausführungsform des erfindungsgemäßen Hydranten dargestellt. Er ist in verschiedenen Ansichten gezeigt, ebenso in unterschledlichen Schnittdarstellungen, in unterschiedlichen Stellungen des Kugelventils und in vergrößerten Darstellungen verschiedener Elemente.

Zu sehen ist in den Figuren 1 bis 4 eine Seitenansicht einer ersten Ausführungsform eines erfindungsgemäßen Hydranten. Dieser ist wie häufig als Unterflurhydrant ausgerüstet; er befindet sich also unterhalb der Erdoberfläche in einem dafür vorgesehenen Schacht. In Bodennähe des Schachtes verläuft eine Wasserleitung eines Wasserversorgungsnetzes. Der Hydrant ist auf dieser Wasserleitung angeschlossen und ermöglicht es, im Bedarfsfall Wasser abzuzapfen und beispielsweise als Löschwasser für die Feuerwehr zur Verfügung zu stellen.

Da hier im Hinblick auf den Verwendungszweck nur vergleichsweise selten Wasser gezapft wird, wäre der gesamte Bereich hinter der Zapfstelle im Regelfall Todwasser und damit eine potentielle Gefahr zur Bildung von Keimen. Dieser Bereich sollte also entweder kein Wasser enthalten oder jedenfalls von dem Wasserversorgungsnetz der Trinkwasserversorgung streng getrennt werden. Das letztere kann beispielsweise geschehen, indem für eine Isolierung zwischen den beiden. Wasserbereichen gesorgt wird, beispielsweise durch einen Lufizwischenraum, der einen Kontakt der beiden Wasserbereiche verhindert.

Eine zweite Ausführungsform der Erfindung ist in den Figuren 35 bis 42 dargestellt. Diese Ausführungsform ähnelt hinsichtlich wesentlicher Aspekte der ersten, in den Figuren 1 bis 34 dargestellten Ausführungsform. Hier ist ein Unterflurhydrant dargestellt, der mit einer druckluftunterstützten Entwässerung arbeitet. Beim Öffnen der Armatur wird über die Ansaugleitung mit Schwimmerventil, kurz unterhalb der Oberfläche in der Straßenkappe Luft in den Zylinder und das Getriebegehäuse angesaugt. Das Rückschlagventil verhindert beim Verdichten (Schließen) ein Zurückströmen in diese Leitung, der Druckausgleich im anderen Zylinderraum erfolgt vor Wasser geschützt über die gleiche Leitung. Beim Schließen wird der Getrieberaum vorverdichtet. Kurz vor dem Einleiten der Druckluft aus dem Getriebegehäuse über die Bohrung im Schneckenrand wird die Entleerung vom Kugelraum geöffnet. Der Mediendruck im Kugelraum wird also über ein Rückschlagventil nach außen abgebaut. Nun wird das Wasser in diesem Raum durch Druckluft aus dem Zylinder von oben nachdrückenden herausgedrückt (gepumpt). Beim Erreichen der Endlage (geschlossen) wird diese Verbindung wieder geschlossen und die Entleerungsöffnung zur Steigleitung wird geöffnet.

Die Steigleitung wiederum kann ebenfalls über ein Schwimmerventil im Ausgang gegen eindringendes Grundwasser geschützt werden. Das Niveau in der Steigleitung sinkt dann nahezu (abzüglich der Gewichtskraft des Schwimmkörpers) auf Grundwassemiveau, ein Eindringen von Grundwasser auch bei schwankendem Grundwasserspiegel wird somit verhindert und damit das Risiko der Verunreinigung der Armatur vermindert.

In den Figuren 43 bis 47 wird eine dritte Ausführungsform der Erfindung näher erläutert. Diese Darstellung dient insbesondere dazu, die Druckentwässerung mit einer einfach wirkenden Druckluftpumpe näher zu erläutern. Die. Druckluftpumpe besitzt eine Federrückstellung. Sie wird mit Antriebsnocken über eine Schneckenspindel angetrieben. Dabei ist zur Vereinfachung die Ansaugleitung in der Darstellung verkürzt dargestellt.

In der **Figur 43** sieht man dabei die Anlage von der Seite, wobei rechts die Pumpe zu erkennen ist, ganz rechts nach oben ragend führt die Ansaugleitung.

In der **Figur 44** ist die Darstellung aus Figur 43 um 90° gedreht. Die Ansaugleitung kann man jetzt ebenfalls rechts oben leicht gekrümmt erkennen.

In der **Figur 45** sieht man einen Schnitt durch die Figur 43, und zwar in der Schnittebene AY-AY. Umgekehrt wäre die Figur 43 ein Schnitt gesehen auf die Schnittebene AX-AX aus der Figur 45.

Zu erkennen ist das Verdichten während der Betätigung der Spindel, das automatisch beim Öffnen und schließen erfolgt.

In der **Figur 46** ist eine Einzelheit A aus der Figur 43 näher erläutert. Dabei erkennt man unter Anderem eine Überströmbohrung zum Kugelhahn oberhalb der Wassersäule im Kugelrahmen, die durch eine Steuerscheibe gesteuert wird.

Rechts ist die Schneckenspindel zu erkennen, unten eine Nocke und rechts der Zylinder mit der Kolbenstange sowie ganz rechts ein Ansaugventil.

In der **Figur 47** sieht man schließlich eine Einzelheit aus der Figur 45 vergrößert dargestellt. Das zentrale Element in dieser Figur.47 ist jetzt eine Nocke. Der Getrieberaum ist hierzu gleich der Druckluftspeicher.

Oben ist die Ansaugleitung zu erkennen, die zu einer Ansaugmembran führt Darunter sieht man ein Überströmventil in vereinfachter Darstellung.

## Patentansprüche

1. Hydrant für den Anschluss an ein Wasserversorgungsnetz,
mit einer Leitung zur Abzapfung von Wasser aus dem Wasserversorgungsnetz,
mit einem Kugelhahn in dieser Leitung,
mit einer Durchgangsbohrung in dem Kugelhahn,
mit einem in einem Kugelhahngehäuse des Kugelhahns drehbaren Kugelhahnkörper,
wobei die Drehung des Kugelhahnkörpers über eine Spindel betätigbar ist,
**dadurch gekennzeichnet,**
**dass** ein Mechanismus vorgesehen ist, der eine Druckbeaufschlagung des Restwassers ermöglicht.

2. Hydranten nach Anspruch 1,
**dadurch gekennzeichnet,**
**dass** der Mechanismus mit der Spindel betätigbar ist.

3. Hydrant nach Anspruch 1 oder 2,
**dadurch gekennzeichnet,**
**dass** der Mechanismus einen Zylinder-/Kolbenmechanismus aufweist.

4. Hydrant nach einem der vorstehenden Ansprüche,
**dadurch gekennzeichnet,**
**dass** eine Steuerscheibe vorgesehen ist, die eine Entleerung der Räume des Kugelhahngehäuses ermöglicht.
